# EUROPÄISCHE PATENTSCHRIFT

(11) **EP 0 723 523 B1**
(45) Veröffentlichungstag und Bekanntmachung des Hinweises auf die Patenterteilung: **17.12.1997**
(21) Anmeldenummer: 94928752.8
(22) Anmeldetag: 07.10.1994
(51) Int. Cl.: B65H 23/24, F26B 13/10, D21F 5/04

(54) **VERFAHREN UND VORRICHTUNG ZUR STABILISIERUNG EINER LAUFENDEN BAHN**
PROCESS AND DEVICE FOR STABILISING A TRAVELLING WEB
PROCEDE ET DISPOSITIF POUR STABILISER UNE BANDE EN DEFILEMENT

(30) Priorität: 11.10.1993 DE 4334468
(43) Veröffentlichungstag der Anmeldung: 31.07.1996
(73) Patentinhaber: KRIEGER GmbH & CO. KG., D-41238 Mönchengladbach (DE)
(72) Erfinder: KRIEGER, Kurt, F., D-41238 Mönchengladbach (DE)
(74) Vertreter: Thul, Hermann, Dipl.-Phys.
(86) Internationale Anmeldenummer: DE9401170
(87) Internationale Veröffentlichungsnummer: WO9510474

(56) Entgegenhaltungen:
- EP-A- 0 461 812
- DE-A- 3 626 016
- DE-A- 3 630 571
- DE-A- 3 807 857
- DE-B- 2 911 685
- GB-A- 2 146 303
- PATENT ABSTRACTS OF JAPAN vol. 17, no. 555 (M-1492) 6. Oktober 1993 & JP,A,05 155 488 (NIPPON STEEL CRP) 22. Juni 1993
- PATENT ABSTRACTS OF JAPAN vol. 16, no. 153 (M-1235) 15. April 1992 & JP,A,04 007 249 (KAWASAKI STEEL CORP) 10. Januar 1992

## Beschreibung

Die Erfindung bezieht sich auf ein Verfahren der dem Oberbegriff des Anspruchs 1 entsprechenden Art und umfaßt auch eine für die Anwendung des Verfahrens geeignete Vorrichtung.

Bei der Beleimung oder Beschichtung einer Bahn aus einem empfindlichen Material, wie z.B. Papier oder dergleichen, hat es sich zur Vermeidung von Beschädigungen der Bahn bzw. deren Oberfläche als vorteilhaft erwiesen, die Bahn für die Dauer des Trocknungsvorgangs ihrer Oberflächenbeschichtung schwebend zwischen zwei Stützstellen zu halten. Da der Trend bei der Beschichtung von Papierbahnen zu immer höheren Arbeitsgeschwindigkeiten der dafür Verwendung findenden Vorrichtungen bekannter Bauart geht, die Trocknungsrate eines Flächenstücks der Bahn nach der Beschichtung jedoch z.B. durch die maximale thermische Belastbarkeit des Bahnmaterials und der Beschichtung einen oberen Grenzwert aufweist, der dazu führt, daß sich das Flächenstück für eine minimale Zeitdauer in einem schwebenden Zustand befinden muß, müssen die Bahnen über immer größere Längen schwebend geführt werden. Naturgemäß erhöht sich dabei die Tendenz der zwischen benachbarten Schwebendführungen freilaufender Bahnabschnitte zum Flattern, wodurch die Gleichmäßigkeit des Trockungsvorgangs erheblich beeinträchtigt werden kann und was - durch die erhebliche mechanische Belastung der Bahn - unter Umständen zu einem Abriß der Bahn führen kann.

Zur Unterdrückung dieser schädlichen Flatterbewegung ist es bekannt, die Bahn in Laufrichtung gesehen zwischen zwei benachbarten Schwebendführungen beidseitig gegenüberliegend mit Luft anzublasen. Zur Durchführung dieses Verfahrens ist aus der DE-OS 36 26 016 eine Vorrichtung bekannt, welche Luftkanäle mit Düsenbereichen aufweist, in denen jeweils beiderseits einer in Längsrichtung des Luftkanals verlaufenden Querebene einzelne Auslässe für Luft gegenüber einer Leitfläche für die Luftströmung vorgesehen sind. Durch die besondere Ausgestaltung der Luftkanäle sollen unabhängig von den jeweiligen Betriebsbedingungen besonders stabile Arbeitsbedingungen, d.h. gleichmäßige "Luftpolster" zum Abstützen der Bahn ermöglicht werden.

Mit diesem Verfahren lassen sich zwar Querauslenkungen der Bahn zuverlässig unterdrücken, jedoch ist es bei Bahnen, die, wie z.B. nach einer Beleimung oder Pigmentierung, eine empfindliche Oberfläche aufweisen, nicht anwendbar, da ein starker, auf die beschichtete Oberfläche gerichteter Luftstrom zu einer Verminderung der Beschichtungsqualität oder gar zu einer Zerstörung der Beschichtung führen würde. Daher kann dieses Verfahren bei derart beschichteten Bahnen nicht angewendet werden, und man hat lediglich die Möglichkeit, dem Flattern durch eine Verringerung der Bahngeschwindigkeit und der dadurch bedingten Möglichkeit der Abstandsreduzierung zweier benachbarter Schwebendführungen entgegenzuwirken.

Zur Schwebendführung insbesondere von Bahnen, die eine empfindliche Oberflächenbeschichtung aufweisen, ist die Anwendung eines Verfahrens bekannt, bei dem die Bahn lediglich einseitig aus einer zumindest teilweise von einer im wesentlichen ebenen Wandung umgebenen Düsenanordnung mit Luft angeblasen wird. Bei diesem Verfahren tritt der zunächst unerwartete Effekt auf, daß die Bahn nicht etwa in Richtung der sie anströmenden Luft ausgelenkt wird, sondern beim Unterschreiten einer kritischen Distanz zu der ebenen Wandung hingezogen wird, wobei sie in einem gewissen Abstand zu dieser eine Gleichgewichtslage einnimmt.

Verantwortlich für diesen Effekt ist die Tatsache, daß in einem geschlossenen System in Bereichen, in denen strömungsfähige Medien schneller fließen, ein geringerer Druck herrscht als in denjenigen Gebieten, wo sie langsamer fließen. Diese physikalische Gesetzmäßigkeit ist in der Gleichung von Daniel Bernoulli formuliert, welche besagt, daß die Summe aus dem statischen Druck und dem die Strömungskomponente umfassenden Staudruck eines bewegten strömungsfähigen Mediums gerade dem Druck entspricht, der in dem ruhenden strömungsfähigen Medium herrschen würde. Mit anderen Worten: der statische Druck eines in einem System bewegten strömungsfähigen Mediums ist immer geringer als derjenige des ruhenden Mediums. Dieser Zusammenhang, der streng genommen nur für die Strömung idealer Flüssigkeiten gilt, ist dafür verantwortlich, daß in der entlang der ebenen Wandung abströmenden Luft ein Unterdruck herrscht, welcher die Bahn so weit zur ebenen Wandung hinzieht, daß die ausgeblasene Luft noch ungehindert abfließen kann.

Durch die Ausnutzung dieses Effekts kann eine laufende Bahn stabilisiert werden, ohne daß dabei die Oberflächen einer nennenswerten mechanischen Belastung ausgesetzt sind.

Eine Vorrichtung zur Anwendung dieses Verfahrens ist aus der DE 36 30 571 A1 bekannt.

Diese Vorrichtung umfaßt einen sich im wesentlichen über die Bahnbreite erstreckenden sogenannten Blaskasten, in den sich die Blasluft einbringen läßt. Die der Bahn zugewandte Oberseite des Blaskastens ist als Tragfläche ausgebildet, an welche aus dem Blaskasten Luftstrahlen geblasen werden, mit deren Hilfe die unterdruckführende berührungslose Abstützung der Bahn erzielt wird. Die Luft strömt dabei aus zwei parallelen, quer zur Bahn verlaufenden Schlitzdüsen, die derart ausgebildet sind, daß die ausströmende Luft entlang jeweils einer sich zum benachbarten Rand des Blaskastens erstreckenden, konvex gekrümmten Strömungsfläche strömt.

Die jeweils zum Rand hin ausgeblasenen Luftströme erzeugen zwischen den Schlitzdüsen oberhalb einer hier vorgesehenen Tragebene, die relativ zur Bahnebene tiefer als die seitlich der Schlitzdüsen verlaufenden Strömungsflächen liegt, ein Unterdruckfeld, welches eine auf die Tragebene gerichtete Kraft auf die Bahn ausübt.

Um zu vermeiden, daß die Bahn von dem Unterdruckfeld so weit hinabgezogen wird, daß sie die Tragebene berührt, mündet in diese ein Luftrohr, durch welches Luft aus der Umgebung dem Unterdruckfeld zugeführt wird. In dem Luftkanal ist eine Drosselklappe vorgesehen, mittels derer die zugeführte Luft mengenmäßig steuerbar und damit die Kraft, die auf die Bahn ausgeübt wird, einstellbar ist.

Zwar ist die Schwebendführung einer Bahn mit dieser Vorrichtung prinzipiell möglich, ohne daß dabei zumindest die von der Vorrichtung fortweisende Oberfläche der Bahn einer nennenswerten mechanischen Belastung ausgesetzt ist, jedoch ist die Vorrichtung durch die Schlitzdüsen und den in die Tragebene mündenden Luftkanal, der zur Anpassung der auf die Bahn wirkenden Kräfte einer zusätzlichen Drosselklappe bedarf, recht aufwendig in ihrer Herstellung. Auch wird durch die durchgehenden Schlitzdüsen die der Bahn zugewandte Tragfläche des Blaskastens stark geschwächt, so daß insbesondere bei Blaskästen, die zur Führung relativ breiter Warenbahnen vorgesehen sind, technisch aufwendig zu realisierende Versteifungsrippen in den Blaskasten. integriert werden müssen, um eine ausreichende Stabilität der Tragfläche zu erhalten. Des weiteren ist der bei dieser Vorrichtung zu erwartende Energiebedarf relativ hoch, da einerseits durch die große Öffnungsfläche der Schlitzdüsen die zum Aufbau der Luftströmung notwendige Luftmenge recht groß ist und andererseits durch den Luftkanal zusätzlich Luft mitgerissen werden muß, um Berührungen zwischen der Bahn und dem Luftkasten zu vermeiden.

Der Erfindung liegt daher die Aufgabe zugrunde, das Verfahren zur Stabilisierung der laufenden Bahn, bei dem diese nur einseitig mit Luft beaufschlagt ist, derart weiterzuentwickeln, daß der zur Anwendung des Verfahrens benötigte Energiebedarf verringert ist. Es ist eine weitere Aufgabe der Erfindung, eine insbesondere zur Anwendung des erfindungsgemäßen Verfahrens geeignete Vorrichtung zu entwikkeln, welche hinsichtlich ihrer Herstellungskosten optimiert ist. Selbstverständlich sollen das erfindungsgemäße Verfahren und die Vorrichtung auch zur Stabilisierung unbeschichteter Bahnen geeignet sein.

Diese Aufgaben sind durch das in Anspruch 1 wiedergegebene Verfahren und durch die in Anspruch 4 wiedergegebene Vorrichtung gelöst.

Dadurch, daß der für das erfindungsgemäße Verfahren notwendige Luftstrom durch ein Gebläse erzeugt wird, welcher nur dann mit elektrischer Leistung beaufschlagt wird, wenn die Bahn tatsächlich flattert, ist das erfindungsgemäße Verfahren besonders ökonomisch einsetzbar. Dieses geschieht dadurch, daß bei laufender Bahn in situ ihre räumliche Lage gemessen und die Düsenanordnung erst dann mit Luft beaufschlagt wird, wenn eine Auslenkung der Bahn aus ihrer Normallage detektiert wird. Die Druckregelung erfolgt dabei durch die Regelung der dem Gebläse zugeführten Leistung.

Damit beim Einsetzen eines Flatterns die Bahn bzw. deren Oberfläche nicht durch eine Berührung mit der zur Anwendung des erfindungsgemäßen Verfahrens vorgesehenen Vorrichtung beschädigt wird, ist es gemäß Anspruch 2 vorteilhaft, die Düsenanordnung bei in ihrer Normallage laufenden Bahn in eine Entfernung zur Bahnoberfläche zu verlagern, damit eine derartige Berührung ausgeschlossen ist.

Wird dann eine Bahnauslenkung gemessen, so ist es von Vorteil, wenn zunächst die Düsenanordnung mit Luft beaufschlagt und dann so weit in Richtung der Bahn verlagert wird, bis die Bahn mit dem aus der Düsenanordnung tretenden Luftstrom wechselwirkt (Anspruch 3).

Eine zur Anwendung eines Verfahrens zur Schwebendführung einer laufenden Bahn, bei dem diese mit dem über eine von einem fluiden Medium umströmten Wandung erzeugten dynamischen Unterdruckfeld wechselwirkt, insbesondere zur Anwendung des erfindungsmäßen Verfahrens geeignete Vorrichtung ist Gegenstand des Anspruchs 4. Eine optimale Ausnutzung des Bernoullischen Effekts wird in der Regel erzielt, wenn die Düsenanordnung vollständig seitlich von der Wandung umgeben ist.

Zur Erzeugung einer relativ verwirbelungsarmen Luftströmung ist die Düsenanordnung in einem sich quer zur Laufrichtung der Bahn erstreckenden Luftkanal angeordnet. Der Luftkanal umfaßt zwei beiderseits einer in seiner Längsrichtung und lotrecht zur Bahnebene stehenden Querebene angeordnete Kanalwandungen, welche jeweils mit der Querebene den gleichen spitzen Winkel bilden. Die Düsenanordnung besteht aus einer Reihe von in den Kanalwänden vorgesehenen Ausströmöffnungen, die auf einander gegenüberliegenden Wandungen des Luftkanals derart angeordnet sind, daß die aus den Ausströmöffnungen der einen Kanalwandung austretenden Luftströme diejenigen, die aus den Ausströmöffnungen der anderen Kanalwand austretenden, kreuzen. Durch den Bernoulli-Effekt der ausströmenden Luft entsteht zwar oberhalb des Luftkanals ein Bereich, in dem - verglichen mit der Umgebung - ein Unterdruck herrscht, durch den die Warenbahn nach Unterschreiten einer kritischen Entfernung in Richtung der Vorrichtung gezogen wird, gleichzeitig besteht durch die sich im Bereich der Luftkanäle kreuzenden Luftströmungen dicht oberhalb des Luftkanals ein die Bahn abstützendes Luftpolster, so daß Berührungen zwischen Bahn und Vorrichtung wirksam vermieden werden, ohne daß es dazu besonderer Maßnahmen bedarf.

Neben diesem erheblichen Vorteil gegenüber bisher bekannten Vorrichtungen haben Versuche gezeigt, daß durch die Ausgestaltung der Düsenanordnung als einzelne Ausströmöffnungen der Wirkungsgrad der Vorrichtung - d.h. das Vermögen, die Bahn mit Hilfe der Vorrichtung in dem gewünschten Abstand zu stabilisieren - erhöht ist.

Auch sind einzelne Ausströmöffnungen auf einfache Weise - z.B. durch Stanzen - in die Kanalwandungen des Luftkanals einarbeitbar und ein mit solchen versehener Luftkanal ist mechanisch nur unwesentlich geschwächt. Durch die besondere Anordnung der Kanalwandungen wirkt der Luftkanal der erfindungsgemäßen Vorrichtung stabilisierend auf deren der Bahn abgewandte Oberfläche, so daß auf Verstärkungsrippen, die den Herstellungsaufwand erheblich erhöhen würden, auch bei für breitere Warenbahnen vorgesehenen Vorrichtungen verzichtet werden kann.

Bei einer vorteilhaften Ausgestaltung der Vorrichtung sind die Ausströmöffnungen lochförmig ausgebildet. Durch diese Maßnahme wird einerseits der Wirkungsgrad der Vorrichtung optimiert, andererseits kann durch die Wahl des Durchmessers der lochförmigen Austrittsöffnungen die Dicke des die Bahn abstützenden Luftpolsters und damit der Abstand zwischen der Bahn und der Oberseite der Vorrichtung den jeweiligen Erfordernissen angepaßt werden (Anspruch 5).

Der Durchmesser der Ausströmöffnungen beträgt gemäß Anspruch 6 vorzugsweise 5 mm bis 20 mm.

Bei einer besonders strömungsgünstigen Ausgestaltung der Vorrichtung sind die einander gegenüberliegenden Ausströmöffnungen seitlich versetzt angeordnet und von konzentrischen Strömungsleiträndern umgeben (Ansprüche 7 und 8). Durch diese Ausgestaltung wird eine besonders verwirbelungsarme Luftströmung erzielt, was sich positiv auf den Wirkungsgrad der Vorrichtung auswirkt.

Um zu verhindern, daß die dafür besonders gefährdeten Längsenden der Vorrichtung - in Bahnrichtung gesehen - von der laufenden Bahn berührt werden, ist es gemäß Anspruch 9 vorteilhaft, von der Düsenanordnung beabstandete, druckluftbeaufschlagte Stützdüsen vorzusehen. Die Stützdüsen können auf einfache Weise dadurch ausgebildet sein, daß in Laufrichtung der Bahn gesehen am Anfang und am Ende der Wandung quer zur Bahn angeordnete, mit Druckluft beaufschlagte Lochreihen in die Wandung eingearbeitet sind (Anspruch 10).

Der ökonomische Einsatz der erfindungsgemäßen Vorrichtung ist dann möglich, wenn diese nicht stetig in Betrieb ist, sondern lediglich im Bedarfsfall, d.h. bei tatsächlich flatternder Bahn, zum Einsatz gelangt. Dazu ist es von Vorteil, gemäß Anspruch 11 eine Einrichtung zur Messung der Auslenkung der Bahn aus ihrer Normallage der Düsenanordnung vorzuschalten. Vorteilhafterweise ist diese Einrichtung mit einer Anordnung zur Steuerung des Drucks, unter welchem die Düsenanordnung mit Luft beaufschlagt wird, verbunden (Anspruch 12), so daß die Düsenanordnung nur im Bedarfsfall mit Druckluft beaufschlagt wird und dementsprechend auch nur im Bedarfsfall ein Energieverbrauch stattfindet.

Um zu vermeiden, daß die Bahn beim Einsetzen eines Flatterns die noch nicht aktivierte erfindungsgemäße Vorrichtung berührt, ist gemäß Anspruch 13 eine Anordnung zur Verlagerung der Düsenanordnung in der zur Bahnoberfläche senkrechten Richtung vorgesehen, welche von der Einrichtung zur Messung der Auslenkung der Bahn angesteuert wird. Dabei erfolgt die Ansteuerung vorteilhafterweise derart, daß bei einem detektierten Flattern der Bahn zunächst die Düsenanordnung mit Luft beaufschlagt wird, um dann in Richtung der Bahn gerade soweit verlagert zu werden, daß die Bahn mit der aus der Vorrichtung austretenden Luftströmung in die gewünschte Wechselwirkung tritt.

Es kann, abhängig von Eigenschaften der Bahn wie Beschaffenheit oder Breite, zur Stabilisierung der Bahn ausreichen, gemäß Anspruch 14 die Erstreckung des Gehäuses quer zur Bahn lediglich über einen in den Randbereichen der Bahn liegenden Teil der Bahnbreite auszudehnen. Durch eine derartige Ausgestaltung läßt sich der Energiebedarf der erfindungsgemäßen Vorrichtung erheblich reduzieren.

In der Zeichnung ist ein Ausführungsbeispiel einer erfindungsgemäßen Vorrichtung schematisch illustriert. Es zeigen:
Fig. 1 eine Seitenansicht des Ausführungsbeispiels;
Fig. 2 die Druckkammer desselben Ausführungsbeispiels in einer Ansicht von vorn (Ansicht A in Fig. 1);
Fig. 3 einen Schnitt durch einen Luftkanal gemäß der Linie III-III in Fig. 2 in einer perspektivischen Darstellung sowie
Fig. 4 eine schematische Darstellung einer an sich bekannten, jedoch mit einer erfindungsgemäßen Vorrichtung zur Stabilisierung der Bahn ausgerüsteten Beleimungspresse zur einseitigen Beleimung einer Papierbahn.

Wenn im folgenden von "oben" bzw. "unten" die Rede ist, so ist die in Fig. 1 dargestellte aufrechte Betriebsstellung der Vorrichtung gemeint. Angaben wie 'vorn", "hinten", "links" und "rechts" beziehen sich auf eine Ansicht der der Bahn zugewandten Seite der Vorrichtung, entsprechend Ansicht A in Fig. 1.

Die in der Zeichnung als Ganzes mit 100 bezeichnete Vorrichtung umfaßt eine Halterung 1, welche an ihrem unteren Ende in einer fest zum Beispiel auf dem Boden montierten Aufnahme 2 ruht. Die Aufnahme 2 ist derart ausgestaltet, daß eine Verlagerung der Halterung 1 in Richtung der Normalen der Bahn B, wie durch den Pfeil V in Fig. 1 angedeutet, möglich ist.

Die Halterung 1 trägt an ihrem oberen Ende ein rundum geschlossenes Gehäuse 3, dessen Innenvolumen eine Druckkammer 4 bildet. Das etwa quaderförmige Gehäuse 3, welches sich mit einer Längsseite über einen wesentlichen Teil der Breite der Bahn B erstreckt, umfaßt einen an seiner der Bahn abgewandten Rückseite 5 angeordneten Anschlußstutzen 6, welcher dem Anschluß eines - in der Zeichnung nicht dargestellten - mit Druckluft beaufschlagten Schlauches dient. Die Oberseite 7 und die Unterseite 8 des Gehäuses 3 sind nahe der der Bahn zugewandten Fläche 9 mit zwei zueinander und zur Fläche 9 parallelen, nach innen gerichteten, stufenartigen Gehäuseabsätzen 10,10' versehen. Von den Gehäuseabsätzen 10,10' erstreckt sich zur Bahn hin ein sich in Bahnrichtung trichterförmig erweiternder Gehäusefortsatz 11, dessen Abschluß die der Bahn zugewandte Fläche 9 bildet.

Wie aus Fig. 2 ersichtlich, umfaßt die der Bahn zugewandte Fläche 9 des Gehäuses 3 zwei ebene, quer zur Bahn und zueinander parallel verlaufende Wandungen 12,12', die - in Laufrichtung der Bahn gesehen - am Anfang und am Ende quer verlaufende Lochreihen 13,13' umfassen, welche mit der Druckkammer 4 kommunizieren und Abstützdüsen für die Bahn B bilden.

Zwischen den beiden Wandungen 12,12' ist ein quer zu Bahn verlaufender und zu dieser offener Luftkanal 14 vorgesehen, welcher in das Gehäuse 3 eingelassen ist. Der Luftkanal umfaßt beiderseits einer in seiner Längsrichtung und lotrecht zur Bahnebene E stehenden Querebene Q angeordnete Kanalwandungen 15,15', die jeweils mit der Querebene Q den gleichen spitzen Winkel β bilden (vgl. Fig. 3). In den Kanalwandungen 15,15' sind Ausströmöffnungen 16,16' in einer regelmäßigen Reihenanordnung eingearbeitet, welche dem Luftaustritt aus der Druckkammer 4 dienen. Die Ausströmöffnungen 16,16' sind von in den Luftkanal 14 hineingewölbten Strömungsleiträndern 17,17' umgeben, die der Verringerung der Wirbelbildung beim Ausströmen der Luft dienen. Bei dem in der Zeichnung dargestellten Ausführungsbeispiel sind die einander gegenüberliegenden Ausströmöffnungen 16,16' seitlich versetzt angeordnet, wodurch die austretenden Luftströme nicht direkt aufeinandertreffen, wodurch ebenfalls eine verringerte Wirbelbildung erzielbar ist.

Im folgenden soll die Wirkungsweise der Vorrichtung erläutert werden. Zur Stabilisierung der Bahn B wird über den Flansch 6 dem als Druckkammer 4 wirkenden Gehäuse 3 gemäß dem Doppelpfeil S in Fig. 1 zum Beispiel mittels eines in der Zeichnung nicht dargestellten Gebläses Druckluft zugeführt. Auf der der Bahn zugewandten Seite des Gehäuses 3 strömt ein Teil der zugeführten Luft durch die als Stützdüsen wirkenden Lochreihen 13,13', wodurch zuverlässig vermieden wird, daß die Bahn B die Kanten der Wandungen 12,12' bei einem Einschwingvorgang berührt. Der restliche Teil der zugeführten Luft strömt durch die Ausströmöffnungen 16,16' in den Luftkanal 14 und folgt, hervorgerufen durch den sogenannten Coanda-Effekt, im wesentlichen den Kanalwandungen 15,15' und weiter außen den Wandungen 12,12', wie durch die Doppelpfeile S in Fig. 3 verdeutlicht. Wie bereits erläutert, herrscht dabei durch die erhöhte Strömungsgeschwindigkeit der Luft ein im Vergleich zu der in der Umgebung in Ruhe befindlichen Luft nach der Gleichung von Bernoulli ein geringerer Druck, wodurch die Bahn sich im wesentlichen entlang der Fläche 9 ausrichtet.

In Fig. 4 ist schematisch eine an sich bekannte Leimpresse zum einseitigen Leimauftrag dargestellt, welche mit einer erfindungsgemäßen Vorrichtung ausgestattet ist. Bei einer derartigen Leimpresse wird die Bahn um einen Trokkenzylinder 20 geführt und passiert eine nachgeschaltete Leitwalze 21, bevor sie den beidseitig der Bahn angeordneten Leimpressenwalzen 22,22' zugeführt wird. In Laufrichtung der Bahn B gesehen vor den Leimpressenwalzen 22,22' ist auf einer Bahnseite eine Leimauftragsvorrichtung 23 vorgesehen. Die auf die Bahn B aufgebrachte Leimschicht wird von der Leimpresswalze 22' vergleichmäßigt, wobei überschüssiger Leim von einer die Leimpresswalze 22' umgebende Leimauffangwanne 24 aufgenommen wird. In Laufrichtung der Bahn B gesehen hinter den Leimpresswalzen 22,22' ist eine erfindungsgemäße Vorrichtung 100 zur Bahnstabilisierung vorgesehen, welche auf die unbeschichtete Seite der Bahn B wirkt und im Bedarfsfall ein Flattern der Bahn verhindert. Die Bahn wird anschließend durch eine Breithaltevorrichtung 25 geführt, welche eine Faltenbildung der Bahn B, die zu einer Verklebung von Bahnteilen und damit zu ihrer Zerstörung führen würde, verhindert. Über eine nachgeschaltete Leitwalze 26 wird die Bahn B schließlich einem Trockenzylinder 27 zugeführt, an dem der Trockenvorgang der beschichteten Bahnseite stattfindet.

## Patentansprüche

1. Verfahren zur Stabilisierung einer laufenden Bahn (B), vorzugsweise einer feuchten Papierbahn, in einem zwischen zwei Stützstellen freilaufenden Bahnbereich,
bei dem die Bahn (B) einseitig aus einer Düsenanordnung, die in einem sich quer zur Laufrichtung der Bahn (B) erstreckenden Luftkanal (14) vorgesehen und von einer im wesentlichen ebenen Wandungsfläche (9) zumindest teilweise umgeben ist, die etwa parallel zur Bahn (B) verläuft, mit Luft angeblasen wird,
wobei die Düsenanordnung durch ein Gebläse mit der Luft beaufschlagt wird,
und bei welchem bei laufender Bahn (B) ihre Auslenkung in senkrechten Richtung zur Bahnlaufrichtung aus ihrer Normallage gemessen wird,
**dadurch gekennzeichnet**,
daß der Druck, unter dem die Düsenanordnung mit Luft beaufschlagt wird, in Abhängigkeit der Auslenkung der Bahn aus ihrer Normallage durch eine Regelung der dem Gebläse zugeführten Leistung geregelt wird, derart, daß bei in der Normallage laufender Bahn (B) dem Gebläse keine Leistung zugeführt wird.

2. Verfahren nach Anspruch 1, **dadurch gekennzeichnet**, daß bei einer in ihrer Normallage laufenden Bahn (B) die Düsenanordnung in eine Entfernung zur Bahnoberfläche verlagert wird, daß die Bahn (B) die Düsenanordnung sowie diese umgebende Bauteile auch bei maximal zu erwartenden Auslenkungen der Bahn nicht berührt.

3. Verfahren nach Anspruch 2, **dadurch gekennzeichnet**, daß nach der Messung einer Bahnauslenkung die Düsenanordnung (16,16') zunächst mit Luft beaufschlagt und dann so weit in Richtung der Bahn (B) verlagert wird, bis die Bahn (B) mit dem aus der Düsenanordnung tretenden Luftstrom wechselwirkt.

4. Vorrichtung zur Anwendung eines Verfahrens zur Stabilisierung einer laufenden Bahn, vorzugsweise einer feuchten Papierbahn, in einem zwischen zwei Stützstellen freilaufenden Bahnbereich, bei dem die Bahn (B) mit dem über einer von einem fluiden Medium umströmten Wandung erzeugten dynamischen Unterdruckfeld wechselwirkt, insbesondere nach einem der Ansprüche 1 bis 3,
mit einer als elektrisches Gebläse ausgebildeten Druckluftquelle,
mit einer mit der Druckluft beaufschlagten Düsenanordnung, die in einem sich quer zur Laufrichtung der Bahn (B) erstreckenden Luftkanal (14) vorgesehen ist und eine im wesentlichen ebene, der Bahn zugewandte Wandungsfläche (9) umfaßt, welche etwa parallel zur Bahn (B) ausgerichtet ist und die Düsenanordnung zumindest teilweise umgibt,
**dadurch gekennzeichnet**,
daß der Luftkanal (14) zwei beiderseits einer in Längsrichtung des Luftkanals und lotrecht zur Bahnebene (E) stehenden Querebene (Q) angeordnete Kanalwandungen (15) umfaßt, welche jeweils mit der Querebene (Q) den gleichen spitzen Winkel (β) bilden,
daß die Düsenanordnung aus einer Reihe von in den Kanalwandungen (15,15') vorgesehenen Ausströmöffnungen (16,16') besteht
daß Mittel zur Messung der Auslenkung der Bahn in senkrechten Richtung zur Bahnlaufrichtung aus ihrer Normallage und Mittel zur Regelung des Drucks, mit dem die Düsenanordnung mit Luft beaufschlagt wird, vorgesehen sind, und daß die Mittel zur Regelung des Druckes so ausgestaltet sind, daß bei in der Normallage laufender Bahn dem Gebläse keine Leistung zugeführt wird.

5. Vorrichtung nach Anspruch 4, **dadurch gekennzeichnet**, daß die Ausströmöffnungen (16,16') lochförmig ausgebildet sind.

6. Vorrichtung nach Anspruch 5, **dadurch gekennzeichnet**, daß der Durchmesser der lochförmigen Ausströmöffnungen (16,16') zwischen 5 mm und 20 mm beträgt.

7. Vorrichtung nach einem der Ansprüche 4 bis 6, **dadurch gekennzeichnet**, daß Strömungsleitränder (17) vorgesehen sind, welche die Ausströmöffnungen (16,16') konzentrisch umgeben.

8. Vorrichtung nach einem der Ansprüche 4 bis 7, **dadurch gekennzeichnet**, daß die einander gegenüberliegenden Ausströmöffnungen (16,16') seitlich versetzt angeordnet sind.

9. Vorrichtung nach einem der Ansprüche 4 bis 8, **dadurch gekennzeichnet**, daß von der Düsenanordnung in Laufrichtung der Bahn gesehen beabstandete, druckluftbeaufschlagte Stützdüsen (13,13') vorgesehen sind.

10. Vorrichtung nach Anspruch 9, **dadurch gekennzeichnet**, daß die Stützdüsen in Laufrichtung der Bahn gesehen am Anfang und am Ende der Wandungen (12,12') quer zur Bahn (B) angeordnete Lochreihen (13,13') sind.

11. Vorrichtung nach einem der Ansprüche 4 bis 10, **dadurch gekennzeichnet**, daß eine Einrichtung zur Messung der Auslenkung der Bahn (B) aus ihrer Normallage dem den Luftkanal (14) beinhaltenden Gehäuse (3) vorgeschaltet ist.

12. Vorrichtung nach Anspruch 11, **dadurch gekennzeichnet**, daß die Einrichtung zur Messung der Auslenkung der Bahn mit einer Anordnung zur Steuerung der elektrischen Leistung des Gebläses, mit welchem die Ausströmöffnungen (16,16') mit Luft beaufschlagbar ist, verbunden ist.

13. Vorrichtung nach Anspruch 11 oder 12, **dadurch gekennzeichnet**, daß eine Anordnung (2) zur Verlagerung des Gehäuses (3) in der zur Bahnoberfläche senkrechten Richtung vorgesehen ist, welche von der Einrichtung zur Messung der Auslenkung der Bahn angesteuert wird.

14. Vorrichtung nach einem der Ansprüche 4 bis 13, **dadurch gekennzeichnet**, daß die Erstreckung des Gehäuses (3) quer zur Bahn (B) nur einen Teil der Bahnbreite beträgt und das Gehäuse (3) dem Randbereich der Bahn (B) gegenübersteht.

## Claims

1. Process for the stabilisation of a travelling web (B), preferably a moist paper web, in web zone running freely between two support points, in which the web (B) is blown with air on one side from a nozzle arrangement, which is provided in an air duct (14) extending transversely to the direction of travel of the web (B) and is surrounded at least partially by an essentially smooth wall face (9), which runs approximately parallel to the web (B),
wherein the nozzle arrangement is charged with air by a blower, and with which for the travelling web (B) its deflection from its normal position is measured in perpendicular direction to the direction of travel of the web, characterised in that the pressure under which the nozzle arrangement is charged with air is regulated in dependence upon the deflection of the web from its normal position by a regulatory system of the power fed to the blower in such a manner that with the web (B) travelling in the normal position no power is fed to the blower.

2. Process according to claim 1, characterised in that for a web (B) travelling in its normal position the nozzle arrangement is displaced at a distance to the web surface, that the web (B) does not touch the nozzle arrangement and these surrounding components even for the maximum deflections of the web to be anticipated.

3. Process according to claim 2, characterised in that after measuring a deflection of the web the nozzle arrangement (16, 16') is firstly charged with air and then displaced sufficiently far enough in the direction of the web (B) until the web (B) reacts with the air current escaping from the nozzle arrangement.

4. Device for the application of the process for the stabilisation of a travelling web, preferably a moist paper web, in web zone running freely between two support points, in which the web (B) reacts with the dynamic sub-pressure field generated over a wall immersed in a current of a fluidal medium, especially according to any of the claims 1 to 3, having a compressed air source designed as an electrical blower, having charged with compressed air a nozzle arrangement, which is provided in an air duct (14) extending transversely to the travelling direction of the web (B) and comprises facing the web an essentially smooth wall face (9), which is aligned approximately parallel to the web (B) and at least partially surrounds the nozzle arrangement, characterised in that the air duct (14) comprises, arranged on both sides of a transverse plane (Q) standing in longitudinal direction of the air duct and perpendicular to the plane of the web (E), two duct walls (15), which form the same acute angle (β) with the transverse plane (Q) in each instance, that the nozzle arrangement comprises a series of flow outlet orifices (16, 16') provided in the duct walls (15, 15'), that means are provided for measuring the deflection of the web in perpendicular direction to the direction of travel of the web from its normal position and means for regulatory control of the pressure with which the nozzle arrangement is charged with air, and that means for the regulatory control of the pressure are equipped such that with the web running in the normal position no power is fed to the blower.

5. Device according to claim 4, characterised in that the flow outlet orifices (16, 16') are designed hole-shaped.

6. Device according to claim 5, characterised in that the diameter of the hole-shaped flow outlet orifices (16, 16') amounts to between 5 mm and 20 mm.

7. Device according to any of the claims 4 to 6, characterised in that flow control edges (17) are provided, which surround concentrically the flow outlet orifices (16, 16').

8. Device according to any of the claims 4 to 7, characterised in that the flow outlet orifices (16, 16') opposite each other are arranged laterally offset.

9. Device according to any of the claims 4 to 8, characterised in that seen from the nozzle arrangement in the direction of travel of the web spaced support nozzles (13, 13') charged with compressed air are provided.

10. Device according to claim 9, characterised in that seen in the direction of travel of the web the support nozzles a series of holes (13, 13') are arranged transversely to the web (B) at the start and at the end of the walls (12, 12').

11. Device according to any of the claims 4 to 10, characterised in that a mechanism for measuring the deflection of the web (B) from its normal position to the casing (3) containing the air duct (14) is installed on the feed side of the system.

12. Device according to claim 11, characterised in that the mechanism for measuring the deflection of the web is connected to an arrangement for controlling of the electrical power of the blower with which the flow outlet orifices (16, 16') is charged with air.

13. Device according to claim 11 or 12, characterised in that for displacement of the casing (3) in the direction vertical to the surface of the web is provided an arrangement (2), which is controlled by the mechanism for measuring the deflection of the web.

14. Device according to any of the claims 4 to 13, characterised in that the extent of the casing (3) transverse to the web (B) amounts to just a part of the web width and the casing (3) is opposite the edge zone of the web (B).

## Revendications

1. Procédé pour stabiliser une bande (B) en défilement, de préférence une bande de papier humide en défilement, dans une zone de bande défilant librement entre deux points d'appui, dans lequel la bande (B) est entourée d'un côté d'un dispositif à buses, prévu dans une conduite d'air (14) placée transversalement au sens de défilement de la bande (B) et entourée au moins partiellement d'une surface de paroi (9) substantiellement plane, qui est à peu près parallèle à la bande (B), et sur laquelle de l'air est soufflé,
le dispositif à buses étant alimenté en air par une soufflante,
et dans lequel sa déviation par rapport à sa position normale est mesurée dans le sens vertical par rapport au sens de défilement de la bande en cours de défilement,
**caractérisé**
**en ce que**, la pression avec laquelle le dispositif à buses alimenté en air est réglée en fonction de la déviation de la bande par rapport à sa position normale par une régulation de la puissance amenée à la soufflante, de telle sorte qu'aucune puissance n'alimente la soufflante lorsque la bande (B) est en position normale.

2. Procédé selon la revendication 1, **caractérisé en ce que**, lorsqu'une bande (B) en position normale, le dispositif à buses est déplacé à une distance de la surface de la bande de telle sorte que la bande (B) ne touche pas le dispositif à buses ni les composants entourant celui-ci, même avec une déviation maximale prévisible de la bande.

3. Procédé selon la revendication 2, **caractérisé en ce que**, après la mesure d'une déviation de la bande, le dispositif à buses (16, 16') est d'abord alimenté en air puis déplacé en direction de la bande (B) jusqu'à ce qu'une interaction s'instaure entre la bande (B) et le courant d'air sortant du dispositif à buses.

4. Dispositif pour l'application d'un procédé pour stabiliser une bande en défilement, de préférence une bande de papier humide, dans une zone de la bande défilant librement entre deux points d'appui, dans laquelle il existe une interaction entre la bande (B) et une zone de dépression dynamique créée au dessus d'une paroi autour de laquelle s'écoule un milieu liquide, notamment selon l'une des revendications 1 à 3, et une source d'air comprimé conçue comme soufflante électrique, et un dispositif à buses alimenté en air comprimé, qui est prévu dans une conduite d'air (14) s'étendant transversalement au sens de défilement de la bande (B) et qui comprend une surface de paroi (9) substantiellement plane tournée vers la bande, qui est dirigée à peu près parallèlement à la bande (B) et qui entoure au moins partiellement le dispositif à buses, **caractérisé en ce que**
la conduite d'air (14) comprend deux parois de conduite disposées des deux côtés d'un plan transversal (Q) se trouvant dans le sens longitudinal de la conduite d'air et à la verticale du plan de la bande (E), qui forment le même angle aigu (β) avec le plan transversal (Q),
en ce que, le dispositif à buses est composé d'une rangée d'orifices d'échappement (16, 16') prévue dans les parois de la conduite (15, 15') et en ce que des moyens de mesure de la déviation de la bande par rapport à sa position normale dans le sens vertical par rapport au sens de défilement de la bande et des moyens de régulation de pression, avec lesquels le dispositif à buses est alimenté en air, sont prévus, et en ce que les moyens de mesure de la déviation de la bande par rapport à sa position normale dans le sens vertical par rapport au sens de défilement de la bande et des moyens de régulation de pression, avec lesquels le dispositif à buses est alimenté en air, sont prévus, et en ce que les moyens de régulation de pression sont équipés de telle sorte qu'aucune puissance n'alimente la soufflante en position normale de la bande en défilement.

5. Dispositif selon la revendication 4, **caractérisé en ce que** les orifices d'échappement (16, 16') sont conçus en forme de trous.

6. Dispositif selon la revendication 5, **caractérisé en ce que** le diamètre des orifices d'échappement (16, 16') en forme de trous est compris entre 5 et 20 mm.

7. Dispositif selon l'une des revendications 4 à 6, **caractérisé en ce que** des bords de guidage du courant (17) qui entourent concentriquement les orifices d'échappement (16, 16'), sont prévus.

8. Dispositif selon l'une des revendications 4 à 7, **caractérisé en ce que** les orifices d'échappement (16, 16') se faisant face sont disposés décalés latéralement.

9. Dispositif selon l'une des revendications 4 à 8, **caractérisé en ce que**, vu du dispositif à buses dans le sens de défilement de la bande, des buses d'appui (13, 13') espacées alimentées en air comprimé sont prévues.

10. Dispositif selon la revendication 9, **caractérisé en ce que** les buses d'appui vues dans le sens de défilement de la bande au début et à la fin des parois (12, 12') sont des rangées de trous (13, 13') disposées transversalement à la bande (B).

11. Dispositif selon l'une des revendications 4 à 10, **caractérisé en ce qu'**un dispositif de mesure de la déviation de la bande (B) par rapport à sa position normale est installé en amont du boîtier (3) contenant la conduite d'air (14).

12. Dispositif selon la revendication 11, **caractérisé en ce que** le dispositif de mesure de la déviation de la bande (B) est relié à un dispositif de commande la puissance électrique de la soufflante avec laquelle les orifices d'échappement (16, 16') peuvent être alimentés en air.

13. Dispositif selon l'une des revendications 11 ou 12, **caractérisé en ce qu'** un dispositif (2) pour le déplacement du boîtier (3) dans le sens vertical par rapport à la surface de la bande, qui est commandée par le dispositif de mesure de la déviation de la bande, est prévu.

14. Dispositif selon l'une des revendications 4 à 13, **caractérisé en ce que** l'extension du boîtier (3) transversalement à la bande (B) ne comporte qu'une partie de la largeur de la bande et que le boîtier (3) se trouve en face de la zone du bord de la bande (B).
